# EUROPÄISCHE PATENTSCHRIFT

(11) **EP 2 987 938 B1**
(45) Veröffentlichungstag und Bekanntmachung des Hinweises auf die Patenterteilung: **05.08.2020**
(21) Anmeldenummer: 15172238.6
(22) Anmeldetag: 16.06.2015
(51) Int. Cl.: E06B 5/16, E06B 5/02

(54) **FUGENAUSBILDUNG EINER BRANDSCHUTZVERGLASUNG**
JOINT STRUCTURE OF A FIRE RETARDANT GLAZING
FORMATION DE JOINTS D'UN VITRAGE IGNIFUGE

(30) Priorität: 19.08.2014 DE 202014103842 U
(43) Veröffentlichungstag der Anmeldung: 24.02.2016
(73) Patentinhaber: Etex Building Performance GmbH, 40878 Ratingen (DE)
(72) Erfinder: Wiedemann, Günter, 40629 Düsseldorf (DE)
(74) Vertreter: Vaeck, Elke

(56) Entgegenhaltungen:
- EP-A2- 2 754 830

## Beschreibung

Die Erfindung betrifft eine Brandschutzverglasung zur Vermeidung des Durchtritts von Feuer und Rauch im Brandfall von einem Raum in einen anderen mit zumindest drei aus Brandschutzscheiben bestehenden und nebeneinander angeordneten Glasflächen, von denen eine zumindest teilweise als profilfrei im Glasumfeld gehaltene Glastür in Form einer Anschlagtür ausgebildet ist, wobei die Brandschutzscheiben mittels eines Randverbunds parallel voneinander beabstandete Glasscheiben aufweisen und der vom Randverbund eingeschlossene Raum zwischen den Glasscheiben mit einem Brandschutzgel gefüllt ist und wobei der Randverbund der Glastür sowie der Randverbund der Brandschutzscheiben im Bereich der unmittelbar an die Glastür angrenzenden Stoßkanten unter Ausbildung einer Nut nach innen versetzt sind, in welche Nut ein Streifen eines intumeszierenden Materials eingesetzt ist, das eine Dichtung trägt.

Derartige Brandschutzverglasungen sind aus der EP 2 581 538 A2 und EP 2 754 830 A2 bekannt.

Gemäß dem darin beschriebenen Ausführungsbeispiel weist die Brandschutzverglasung drei aus Brandschutzscheiben bestehende und nebeneinander angeordnete Glasflächen auf, wobei in der inneren Glasfläche eine als Anschlagtür ausgebildete Glastür vorgesehen ist, über der ein oberes Festelement (Oberlicht) aus einer Brandschutzscheibe angeordnet ist. Auf der rechten Seite der Glastür ist ein seitliches Festelement und auf der linken Seite ein Anschlagelement für die Glastür vorgesehen. Das seitliche Festelement und das Anschlagelement erstrecken sich über die gesamte Höhe der jeweiligen Glasflächen.

Mit der Zielsetzung, den Durchtritt von Feuer und Rauch im Brandfall durch die Brandschutzverglasung von einen Raum in einen anderen Raum zu vermeiden, ist vorgesehen, dass im Bereich der seitlichen und oberen Stoßkanten der Glastür die eine der Glasscheiben gegenüber der zweiten zur Ausbildung eines Stufenfalzes zurückspringt, wobei in der zwischen den Stoßkanten der Glasscheiben und dem Randverbund ausgebildeten Nut ein Profilstreifen aus Intumeszenzmaterial eingesetzt ist, der im Brandfall aufschäumt und die entsprechende Fuge verschließt. In dem der Glastür zugeordneten Profilstreifen ist eine Dichtungsnut ausgebildet, in die eine Lippendichtung gesteckt ist.

Nachteilig ist bei dieser Konstruktion, dass an allen die Glastür umgebenden Fugen zu benachbarten Brandschutzscheiben derartige Stufenfalze vorgesehen sind, wodurch die Montage der Glastür im profilfreien Glasumfeld einerseits und die Sicherstellung einer berührungsfreien Öffnungs- und Schließbewegung der Tür andererseits nur durch aufwendige Justiermaßnahmen und Nachjustierungen gewährleistet und damit kompliziert ist. Darüber hinaus ist nachteilig, dass die in die Dichtungsnut des Profilstreifens gesteckte Lippendichtung nur einseitig in jeder Fuge vorgesehen ist und dadurch die Brandschutzeigenschaften beeinträchtigt sind.

Der Erfindung liegt die Aufgabe zugrunde, unter Meidung genannter Nachteile die Brandschutzeigenschaften einer Brandschutzverglasung der eingangs genannten Art zu verbessern, die Montage der Glastür im profilfreien Glasumfeld zu erleichtern und die störungsfreie Öffnungs- und Schließbewegung der Tür ohne aufwendige Justierungs- und Nachjustierungsmaßnahmen sicherzustellen.

Die Aufgabe ist erfindungsgemäß dadurch gelöst, dass ausschließlich im Bereich der die Anschlagseite der Glastür bildenden seitlichen Stoßkanten der dort benachbarten Brandschutzscheiben jeweils eine der Glasscheiben gegenüber der anderen Glasscheibe zur Ausbildung ineinander greifender Stufenfalze zurückspringend angeordnet ist, während sämtliche verbleibenden Stoßkanten der Brandschutzscheiben ohne Stufenfalz ausgebildet sind, und dass die Fugen zwischen aneinander grenzenden Brandschutzscheiben durch eine Dichtungsanordnung im Schließzustand der Glastür dicht verschlossen sind, die aus in die jeweilige Fuge aus den benachbarten Brandschutzscheiben vorkragenden, einander überlappenden und zusammenwirkenden Dichtungen besteht. Durch die Kombination dieser Merkmale ist sichergestellt, dass bei verbesserten Brandschutzeigenschaften aufgrund der besonderen Dichtungsanordnungen eine einfache Montage der Glastür im Glasumfeld dadurch ermöglicht ist, dass anschlagbildenden Stufenfalze ausschließlich im Bereich der die Anschlagseite der Glastür bildenden seitlichen Stoßkanten der dort benachbarten Brandschutzscheiben vorgesehen sind und zusätzlich sämtliche Fugen der Glastür im Glasumfeld durch die besondere Dichtungsanordnung in Form einer Doppeldichtung gegen den Durchtritt von Feuer und Rauch im Brandfall geschützt sind.

Vorzugsweise besteht jede Dichtung aus einer in dem Streifen aus Intumeszenzmaterial mit Federhaken verankerten schlauchförmigen Hohlkammerdichtung, die im Schließzustand der Glastür die Abdichtung der Fuge unter Pressverformung mit der gegenüberliegend angeordneten Hohlkammerdichtung herstellt. Somit erstrecken sich die Dichtungen mit ihren schlauchförmigen Hohlkammern gegeneinander gerichtet in den Freiraum der Stoßfuge hinein, berühren sich unter Pressverformung kraftschlüssig und stellen gemeinsam mit dem im Brandfall in die Fuge hinein aufschäumenden intumeszierenden Material die vollständige Fugenabdichtung her.

Die Glastür kann auch eine Doppeltür mit zwei Flügeln und Mittenanschlag sein. Bei dieser Ausführungsform der Erfindung ist durch die ausschließlich an der senkrechten Fuge des Mittenanschlags zwischen den benachbarten Glasflächen vorgesehene Stufenfalzausbildung in Kombination mit den sämtliche Fugen verschließenden Doppeldichtungen eine verbesserte Rauch- und Feuerschutzwirkung sichergestellt. Dadurch dass sämtliche weiteren Fugen, die zu angrenzenden feststehenden Glasflächen des Glasumfelds vorhanden sind, ohne Stufenfalzausbildung verwirklicht sind, ist eine einfache Montage ohne aufwendige Justierungs- und Nachjustierungsarbeiten gewährleistet.

Gemäß einer weiteren Ausgestaltung der Erfindung ist vorgesehen, dass über der Glastür ein Oberlicht in Form einer Brandschutzscheibe angeordnet ist, wobei die dortige Stoßfuge erfindungsgemäß ohne Stufenfalz, jedoch mit Doppeldichtung ausgebildet ist.

Generell ist mit der Erfindung vorgesehen, dass die in die zugehörige Fuge hineinragenden, einander überlappenden und somit zusammenwirkenden Dichtungen eine Doppeldichtungsanordnung darstellen, die die Fuge rauchdicht im Schließzustand der Glastür, vorzugsweise unter Kraftschluss, verschließt.

Zusammenfassend ergibt die erfindungsgemäße Lösung der zugrundeliegende Aufgabe, dass an einer Brandschutzverglasung, die vollkommen auf in oder vor der Glasfläche befindliche tragende Profile oder Zargen aus Holz oder Metall verzichtet, an einer integrierten Glastür verbesserte Rauchschutz- und Brandschutzeigenschaften bei einfacherer Konstruktion, Montage und verringertem Wartungsaufwand verwirklicht sind. Weitere Einzelheiten, Merkmale und Vorteile der Erfindung ergeben sich aus der nachfolgenden Beschreibung einer in der Zeichnung dargestellten bevorzugten Ausführungsform einer erfindungsgemäßen Brandschutzverglasung. In der Zeichnung zeigt:
- Fig. 1: eine Brandschutzverglasung mit integrierter Glastür in Draufsicht,
- Fig. 2: eine Brandschutzverglasung mit einer zweiflügeligen Glastür in Draufsicht,
- Fig. 3: eine ausschnittsweise Vergrößerung eines Bereichs entlang der Schnittlinie A-A der Fig. 1 und 2,
- Fig. 4: eine ausschnittsweise Vergrößerung eines Bereichs entlang der Schnittlinie B-B der Fig. 1 und 2 und
- Fig. 5: eine ausschnittsweise Vergrößerung einer Verankerung einer schlauchförmigen Hohlkammerdichtung in einem Streifen aus intumeszierenden Material.

In Fig. 1 ist eine erfindungsgemäße Brandschutzverglasung 1 zur Vermeidung des Durchtritts von Feuer und Rauch im Brandfall von einem Raum in einen anderen in Draufsicht dargestellt. Die Brandschutzverglasung 1 weist drei aus Brandschutzscheiben 2 bestehende und nebeneinander angeordnete Glasflächen A, B, C auf, wobei in der inneren Glasfläche B eine Glastür 3 vorgesehen ist, über der ein oberes Festelement 4 (Oberlicht) aus einer Brandschutzscheibe 2 angeordnet ist. Auf der rechten Seite der Glastür ist ein seitliches Festelement 5 und auf der linken Seite ein Anschlagelement 6 vorgesehen - jeweils in Form einer Brandschutzscheibe 2. Das seitliche Festelement 5 und das Anschlagelement 6 erstrecken sich über die gesamte Höhe der jeweiligen Glasflächen A, C. Zwischen den Stoßkanten von fest zueinander angeordneten Brandschutzscheiben 2 sind Fugen ausgebildet, die mit einer Silikonmasse verfüllt sind.

Die in der inneren Glasfläche B vorgesehene Glastür 3 ist als Anschlagtür ausgebildet und mittels zweier Scharnierbändern 7, 8 an der Brandschutzscheibe 2 des seitlichen Festelements 5 beziehungsweise im Boden unmittelbar und verschwenkbar gehalten. Das obere Festelement 4 ist an dem seitlichen Festelement 5 und dem Anschlagelement 6 mittels jeweils eines gewinkelten Verbindungselements 9, 10 (Eckhalter) fixiert.

Die Glastür 3 ist weiterhin mit einem Schlosskasten 11 versehen, der eine Schließmimik aufweist, welche mit einem Anschlagkasten 12 an dem Anschlagelement 6 zusammenwirkt, wodurch die Glastür 3 ver- und entriegelt werden kann.

Fig. 2 zeigt eine Brandschutzverglasung der beschriebenen Art und Ausgestaltung, bei der jedoch in der inneren Glasfläche B eine Glastür in Form einer Doppeltür 13 mit zwei Türflügeln 14, 15 vorgesehen ist, wobei der Türflügel 14 der Schwenkflügel und der Türflügel 15 der Standflügel bei dem in der Zeichnung dargestellten Ausführungsbeispiel ist. Der Türflügel 14 stellt eine Anschlagtür mit Mittenanschlag am Standflügel 15 dar, wobei die spezifische Ausbildung der senkrechten Anschlagfuge 16 in den beiden Ausführungsbeispielen gemäß Fig. 1 und Fig. 2 identisch ist und anhand der Fig. 3 der Zeichnung (Schnitt A-A) im Weiteren näher erläutert ist.

Fig. 3 und 4 zeigen in Schnittdarstellung den grundsätzlichen Aufbau der in der Brandschutzverglasung der Fig. 1 und 2 verwendeten Brandschutzscheiben 2. Jede Brandschutzscheibe 2 besteht aus zwei parallel zueinander mittels eines Randverbunds aus Polyurethan voneinander beabstandeten Glasscheiben 2a, 2b aus Einscheibensicherheitsglas. Der von den Glasscheiben 2a, 2b und dem Randverbund 17 eingeschlossene Raum ist mit einem Brandschutzgel 18 gefüllt. Das Brandschutzgel 18 wird beispielsweise als Hydrogel aus einer NHCL/MGCL₂ Salzlösung unter Zugabe polymerisierbarer Verbindungen vor dem Einfüllen zwischen den Glasscheiben 2a, 2b hergestellt oder in situ zwischen den Glasscheiben 2a, 2b erzeugt, indem die oben genannten Komponenten miteinander vermischt und direkt in den Hohlraum zwischen den Glasscheiben 2a, 2b eingefügt werden. Die Polymerisation zum Hydrogel erfolgt dann im nun mit der Mischung ausgefüllten Hohlraum 18 zwischen den Glasscheiben 2a, 2b.

Zwischen den die Glastür 3 bzw. 13 bildenden Brandschutzscheiben 2 und den angrenzenden, Festelemente bildenden Brandschutzscheiben 2 der Glasflächen A, B (Oberlicht) und C sind Stoßfugen 19 kantenseitig vorhanden, die wegen der Öffnungs- und Schließbewegungen der Türflügel nicht fest durch eine Silikonversiegelung verschließbar sind, wie dies an den Stoßfugen an Brandschutzverglasungen der Fall ist, die sich zwischen Festelementen befinden. Bei geschlossener Glastür ist es aber erforderlich, derartige Stoßfugen 19 zur Vermeidung des Durchtritts von Feuer und Rauch im Brandfall von einem Raum in einen anderen Raum dicht zu verschließen.

Zu diesem Zweck ist gemäß Fig. 4 der Zeichnung der Randverbund 17 der Glastür 3 sowie der Randverbund der Brandschutzscheiben im Bereich der Stoßkanten, die unmittelbar an die Glastür 3 zu den umgebenden Festelementen angrenzen unter Ausbildung einer Nut nach innen versetzt. Hierdurch ist es möglich, in der durch das nach Innenversetzen des Randverbunds 17 geschaffenen Nut weitere den Brandschutz verbessernde Elemente unterzubringen. Gemäß den in der Zeichnung dargestellten Ausführungsbeispiel der Erfindung sind in den derart gebildeten Nuten, den Randverbund abdeckend, Streifen 20 aus Intumeszenzmaterial angeordnet, insbesondere verklebt, die im Brandfall aufschäumen und die Stoßfugen 19 verschließen. Zusätzlich werden die Stoßfugen 19 durch eine Dichtungsanordnung im Schließzustand der Glastür 3 dicht verschlossen, die aus in die jeweilige Stoßfuge 19 vorkragenden, einander überlappenden und zusammenwirkenden Dichtungen 21, 22 besteht. Hierbei handelt es sich gemäß Fig. 5 der Zeichnung um schlauchförmige Hohlkammerdichtungen 23, die im Schließzustand der Glastür 3 die Abdichtung der Stoßfuge 19 unter gegenseitiger Pressverformung herstellen. Hierzu erstrecken sich die Hohlkammerdichtungen 23 gegeneinander gerichtet in den Freiraum der Stoßfuge 19 hinein, so dass sich ohne Beeinträchtigung der Bewegung des Türblatts im Schließzustand der Glastür 3 mit ihren Hohlschläuchen dicht aneinander liegen und unter Pressverformung eine sichere Abdichtung gewährleisten. Die Verankerung der Hohlkammerdichtungen erfolgt durch an ihnen ausgebildete Federhakenleisten 24 im zugehörigen Streifen 20 aus Intumeszenzmaterial.

Die demgegenüber modifizierte Ausbildung der senkrechten Anschlagsfuge 16 ist in Fig. 3 der Zeichnung dargestellt. Die Darstellung zeigt, dass im Bereich der Anschlagseite der Glastür die dortigen Stoßkanten benachbarter Brandschutzscheiben in Form ineinander greifender Stufenfalze 25, 26 ausgebildet sind. Hierzu ist jeweils eine der eine Brandschutzscheibe 2 bildenden Glasscheiben gegenüber der anderen Glasscheibe zurückspringend angeordnet, um einen Stufenfalz zu bilden. An der Glastür 3 der in Fig. 1 der dargestellten Ausführungsform bzw. dem Türflügel 14 der in Fig. 2 der Zeichnung dargestellten Ausführungsform ist die erste 2a der Glasscheiben gegenüber der zweiten 2b zur Ausbildung des dortigen Stufenfalzes 26 zurückspringend angeordnet. An der die Glasfläche A bildenden Brandschutzscheibe 2 gemäß der Fig. 1 der Zeichnung bzw. der Brandschutzscheibe des Standflügels 15 der Ausführungsform gemäß Fig. 2 der Zeichnung ist die zweite 2b Glasscheibe gegenüber der ersten 2a zur Ausbildung des korrespondierenden Stufenfalzes 25 angeordnet. Ergänzend ist wie folgt beschrieben vorgesehen, den Randverbund 17 jeweils nach innen zu versetzen, um eine Nut auszubilden, in welcher jeweils ein Streifen eines intumeszierenden Materials 20 eingesetzt ist, welcher - wie vorbeschrieben - eine Dichtungsanordnung mit Hohlkammerdichtungen 23 trägt.

### Bezugszeichenliste

- 1: Brandschutzverglasung
- 2: Brandschutzscheiben
- 2a: Glasscheibe
- 2b: Glasscheibe
- A: Glasfläche
- B: Glasfläche
- C: Glasfläche
- 3: Glastür
- 4: Oberlicht
- 5: seitliches Festelement
- 6: Anschlagelement
- 7: Scharnierband
- 8: Scharnierband
- 9: Eckhalter
- 10: Eckhalter
- 11: Schlosskasten
- 12: Anschlagkasten
- 13: Doppeltür
- 14: Türflügel
- 15: Türflügel
- 16: Anschlagfuge
- 17: Randverbund
- 18: Brandschutzgel
- 19: Stoßfugen
- 20: Streifen aus Intumeszenzmaterial
- 21: Dichtung
- 22: Dichtung
- 23: Hohlkammerdichtungen
- 24: Federhakenleisten
- 25: Stufenfalz
- 26: Stufenfalz

## Patentansprüche

1. Brandschutzverglasung (1) zur Vermeidung des Durchtritts von Feuer und Rauch im Brandfall von einem Raum in einen anderen mit zumindest drei aus Brandschutzscheiben (2) bestehenden und nebeneinander angeordneten Glasflächen (A, B, C), von denen eine (B) zumindest teilweise als profilfrei im Glasumfeld gehaltene Glastür (3) in Form einer Anschlagtür ausgebildet ist, wobei die Brandschutzscheiben (2) mittels eines Randverbunds (17) parallel voneinander beabstandete Glasscheiben (2a, 2b) aufweisen und der vom Randverbund (17) eingeschlossene Raum zwischen den Glasscheiben (2a, 2b) mit einem Brandschutzgel (18) gefüllt ist und wobei der Randverbund (17) der Glastür (3) sowie der Randverbund (17) der Brandschutzscheiben (2) im Bereich der unmittelbaren Glastür (3) angrenzenden Stoßkanten unter Ausbildung einer Nut nach innen versetzt sind, in welche Nut ein Streifen (20) eines im Brandfall intumeszierenden Materials eingesetzt ist, das eine Dichtung (21, 22) trägt, wobei ausschließlich im Bereich der die Anschlagseite (A-A) der Glastür (3) bildenden seitlichen Stoßkanten der dort benachbarten Brandschutzscheiben (2) jeweils eine der Glasscheiben (2a bzw. 2b) gegenüber der anderen Glasscheibe (2b bzw. 2a) unter Ausbildung ineinandergreifender, einen Anschlag bildender Stufenfalze (25, 26) zurückspringend angeordnet ist, während sämtliche verbleibenden Stoßkanten (B-B) der Brandschutzscheiben (2) ohne Stufenfalz ausgebildet sind,
**dadurch gekennzeichnet, dass**
die Fugen zwischen aneinandergrenzenden Brandschutzscheiben (2) durch eine Dichtungsanordnung im Schließzustand der Glastür (3) dicht verschlossen sind, die aus in die jeweilige Fuge aus den benachbarten Brandschutzscheiben (2) vorkragenden, einander überlappenden und zusammenwirkenden Dichtungen (21, 22) besteht.

2. Brandschutzverglasung (1) nach Anspruch 1, **dadurch gekennzeichnet, dass** jede Dichtung (21, 22) aus einer in dem Streifen (20) aus Intumeszenzmaterial mit Federhaken (24) verankerten schlauchförmigen Hohlkammerdichtung (23) besteht, die im Schließzustand der Glastür (3) die Abdichtung der Fuge unter Pressverformung mit der gegenüberliegenden angeordneten Hohlkammerdichtung herstellt.

3. Brandschutzverglasung nach Anspruch 1 oder 2, **dadurch gekennzeichnet, dass** die Glastür (3) eine Doppeltür mit zwei Flügeln (14, 15) und Mittenanschlag ist, wobei ausschließlich an der senkrechten Fuge (16) des Mittenanschlags zwischen den benachbarten Glasflächen korrespondierende Stufenfalze (25, 26) vorgesehen sind.

4. Brandschutzverglasung (1) nach einem der Ansprüche 1 bis 3, **dadurch gekennzeichnet, dass** über der Glastür (3) ein Oberlicht (4) in Form einer Brandschutzscheibe (2) angeordnet ist, wobei die dortige Glasfuge (19) ohne Stufenfalz, jedoch mit einer Doppeldichtung (21, 22) ausgebildet ist.

5. Brandschutzverglasung (1) nach einem der Ansprüche 1 bis 4, **dadurch gekennzeichnet, dass** die in die zugehörige Fuge hineinragenden, einander überlappenden und somit zusammenwirkenden Dichtungen eine Doppeldichtungsanordnung (21, 22) darstellen, die die Fuge rauchdicht im Schließzustand der Glastür, vorzugsweise unter Kraftschluss, verschließt.

## Claims

1. Fire-resistant glazing (1) for preventing the passage of fire and smoke in the event of fire from one room into another, having at least three glass surfaces (A, B, C) which are arranged side by side and consist of fire-resistant panes (2) and one of which (B) is designed at least in part as a glass door (3) held without protruding in the glass environment in the form of a hinged door, wherein the fire-resistant panes (2) have parallel glass panes (2a, 2b) spaced apart from one another by means of an edge seal (17) and the space between the glass panes (2a, 2b) enclosed by the edge seal (17) is filled with a fire-retardant gel (18), and wherein the edge seal (17) of the glass door (3) and the edge seal (17) of the fire-resistant panes (2) in the region of the abutting edges directly adjacent to the glass door (3) are offset inward such that a groove is formed, into which groove is inserted a strip (20) of a material that is intumescent in the event of fire and that bears a seal (21, 22), wherein, solely in the region of the lateral abutting edges of the adjacent fire-resistant panes (2) that form the hinged side (A-A) of the glass door (3), one of the glass panes (2a or 2b) is respectively arranged in a manner allowing recoil with respect to the other glass pane (2b or 2a) such that an interlocking stepped rabbet (25, 26) forming a stop is formed, while all other abutting edges (B-B) of the fire-resistant panes (2) are formed without a stepped rabbet,
**characterized in that**
when the glass door (3) is in the closed position, the joints between adjoining fire-resistant panes (2) are sealed tightly by means of a sealing arrangement which consists of seals (21, 22) which protrude into the respective joint out of the adjacent fire-resistant panes (2), overlap, and interact with one another.

2. Fire-resistant glazing (1) according to Claim 1, **characterized in that** each seal (21, 22) consists of a tubular hollow seal (23) which is anchored in the strip (20) of intumescent material by a spring hook (24) and which, when the glass door (3) is in the closed position, seals the joint through compressive deformation with the hollow seal arranged opposite to it.

3. Fire-resistant glazing according to Claim 1 or 2, **characterized in that** the glass door (3) is a double door with two leaves (14, 15) and a central stop, wherein corresponding stepped rabbets (25, 26) are solely provided at the vertical joint (16) of the central stop between the adjacent glass surfaces.

4. Fire-resistant glazing (1) according to one of Claims 1 to 3, **characterized in that** a top light (4) in the form of a fire-resistant pane (2) is arranged above the glass door (3), wherein the glass joint (19) there is designed without a stepped rabbet but with a double seal (21, 22).

5. Fire-resistant glazing (1) according to one of Claims 1 to 4, **characterized in that** the seals protruding into the associated joint, overlapping and thus interacting constitute a double sealing arrangement (21, 22) which seals the joint against smoke when the glass door is in the closed position, preferably through force fitting.

## Revendications

1. Vitrage pare-feu (1) pour la prévention du passage de feu et de fumée d'une salle à une autre en cas d'incendie, comprenant au moins trois surfaces de verre (A, B, C) composées de vitres pare-feu (2) et disposées l'une à côté de l'autre, dont une surface (B) est formée au moins en partie en tant que porte vitrée (3) au moins partiellement maintenue sans profilé dans le cadre du verre sous forme d'une porte battante, les vitres pare-feu (2) présentant des feuilles de verre (2a, 2b) maintenues parallèles et écartées les unes des autres au moyen d'un assemblage périphérique (17) et l'espace entre les feuilles de verre (2a, 2b) enfermé par l'assemblage périphérique (17) étant rempli d'un gel coupe-feu (18) et l'assemblage périphérique (17) de la porte vitrée (3) ainsi que l'assemblage périphérique (17) des vitres pare-feu (2) étant décalés vers l'intérieur dans la zone des arêtes de contact directement adjacentes à la porte vitrée (3) en formant une rainure, dans laquelle rainure est insérée une bande (20) d'un matériau intumescent en cas d'incendie, laquelle porte un joint (21, 22), une des feuilles de verre (2a ou 2b) étant disposée en retrait par rapport à l'autre feuille de verre (2b ou 2a) en formant des feuillures (25, 26) s'imbriquant et formant une butée et ce exclusivement au niveau des arêtes de contact latérales formant la face de butée (A-A) de la porte vitrée (3) des vitres pare-feu (2) qui y sont adjacentes, tandis que toutes les autres arêtes de contact (B-B) des vitres pare-feu (2) sont conçues sans feuillure,
**caractérisé en ce que**
les jointures entre des vitres pare-feu (2) adjacentes sont hermétiquement fermées par un dispositif d'étanchéité dans l'état fermé de la porte vitrée (3), lequel dispositif se compose de joints d'étanchéité (21, 22) se chevauchant et coopérant, s'étendant en saillie dans la jointure respective à partir des vitres pare-feu (2) adjacentes.

2. Vitrage pare-feu (1) selon la revendication 1, **caractérisé en ce que** chaque joint d'étanchéité (21, 22) se compose d'un joint à chambre creuse (23) en forme de tuyau ancré à la bande (20) de matériau intumescent par des crochets élastiques (24), lequel joint, dans l'état fermé de la porte vitrée (3), produit l'étanchéité de la jointure par déformation par pressage avec le joint à chambre creuse disposé sur le côté opposé.

3. Vitrage pare-feu selon la revendication 1 ou 2, **caractérisé en ce que** la porte vitrée (3) est une porte double comprenant deux battants (14, 15) et une butée centrale, des feuillures (25, 26) correspondantes étant prévues exclusivement entre les surfaces de verre adjacentes au niveau de la jointure verticale (16) de la butée centrale.

4. Vitrage pare-feu (1) selon l'une quelconque des revendications 1 à 3, **caractérisé en ce qu'**une imposte (4) en forme d'une vitre pare-feu (2) est disposée au-dessus de la porte vitrée (3), la jointure de verre (19) de celle-ci étant formée sans feuillure mais avec un double joint (21, 22).

5. Vitrage pare-feu (1) selon l'une quelconque des revendications 1 à 4, **caractérisé en ce que** les joints d'étanchéité se chevauchant et ainsi coopérant, faisant saillie dans la jointure correspondante représentent un agencement de joint double (21, 22) qui ferme la jointure de manière étanche à la fumée, de préférence par liaison de force, dans l'état fermé de la porte vitrée.
